# EUROPÄISCHE PATENTSCHRIFT

(11) **EP 1 650 395 B1**
(45) Veröffentlichungstag und Bekanntmachung des Hinweises auf die Patenterteilung: **27.02.2008**
(21) Anmeldenummer: 05022602.6
(22) Anmeldetag: 17.10.2005
(51) Int. Cl.: E06B 3/58, E06B 3/10

(54) **Verglasungselement**
Glazing element
Elément de vitrage

(30) Priorität: 22.10.2004 DE 102004051617
(43) Veröffentlichungstag der Anmeldung: 26.04.2006
(73) Patentinhaber: Schörghuber Spezialtüren GmbH & Co. Betriebs-KG, D-84539 Ampfing (DE)
(72) Erfinder: Molterer, Helmut, 84453 Mühldorf a. Inn (DE)
(74) Vertreter: Kastel, Stefan

(56) Entgegenhaltungen:
- DE-C1- 19 531 531
- DE-U1-4202004 000 94
- US-A- 2 589 517

## Beschreibung

Die Erfindung betrifft ein Verglasungselement auf der Basis von Holzwerkstoffen nach dem Oberbegriff des beigefügten Anspruches 1, wie es aus der DE 1953153101 bekannt ist.

Verglasungselemente der hier in Rede stehenden Art werden als feststehendes Teil einer Festverglasung, insbesondere eines Feuerschutzabschlusses oder als verglastes Türblatt, insbesondere als Feuerschutztürblatt verwendet.

Während es auch Verglasungselemente mit Rahmen aus Metall gibt, liegt der Hauptaugenmerk bei den hier in Rede stehenden Verglasungselementen auf solchen mit Rahmen, die auf der Basis von Holzwerkstoffen, wie beispielsweise Massivholz, Sperrholz, Furnierholz, sonstigen Holzverbundwerkstoffen oder dergleichen hergestellt sind.

Die Verglasungselemente weisen einen Rahmen mit wenigstens einem Rahmenholm aus Holzwerkstoff auf. An dem Rahmen ist mittels an dem Rahmenholm angreifender Glashalteleisten eine Glasscheibe befestigt.

Bei dem Stand der Technik nach der DE 203 13 153 U1 ist ein Rahmenholm aus Massivholz an seiner der Glasscheibe zugewandten Seite mit zwei einfachen Aufnahmenuten versehen, in der die beiden Glashalteleisten nach Art einer Nut-Feder-Verbindung eingreifen. Die Glashalteleisten sind dabei beide als flache Leisten mit einem einfachen Rechteckprofil ausgebildet. Zur Befestigung werden die Leisten mit einer Seitenkante oder einem Profilende in die jeweilige Aufnahmenut mittels eines Gummihammers eingeschlagen. Das andere Ende oder die andere Kante steht aus dem Rahmenholm hervor, wobei zwischen diesen hervorstehenden Bereichen der beiden flachen Glasleisten die Glasscheibe aufgenommen wird.

Als Vorteil wird bei der DE 203 13 153 U1 die besonders einfache Konstruktion und die besonders einfache und kostengünstige Ausbildung der Glashalteleisten hervorgehoben.

Zum Austauschen der Glasscheibe sollen die Glashalteleisten beispielsweise mittels einer Zange herausgezogen werden können.

Jedoch können beim Einbringen und beim Herausziehen der Glashalteleisten Beschädigungen an der Aufnahmenut entstehen, die sich nachteilig auf die Haltewirkung und auf das Aussehen des Rahmenholms auswirken. Da solche Konstruktionen insbesondere in hochwertigen Objekten eingesetzt werden sollen, ist eine optische Beeinträchtigung besonders nachteilig. Wird eine der beiden Aufnahmenuten beschädigt, bleibt so nichts weiter übrig, als den gesamten Rahmenholm auszutauschen, was erheblichen Aufwand bedeutet und den hervorgehobenen Vorteil einer einfachen und kostengünstigen Konstruktion zunichte macht.

Weiter muss bei der Herstellung der Aufnahmenuten besonders sorgfältig bearbeitet werden, da bereits geringe Toleranzabweichungen entweder die Klemmwirkung und damit die Befestigung der Glashalteleisten beeinträchtigen können oder die Einbringung der Glashalteleisten erschweren und die Gefahr von Beschädigungen beim Einbringen erhöhen.

Bei der Verwendung in Brandschutzelementen entstehen im Brandfall erhebliche Kräfte auf die Glasscheibe. Werden hier die Aufnahmenuten nicht exakt gearbeitet, oder ist es hier beim Einbringen der Glashalteleisten in die Aufnahmenuten zu Rissen in den Holzwerkstoff gekommen, so kann es insbesondere im Brandfall zu einer Lockerung einer Glashalteleiste kommen, was letztendlich zu einem Ausfall der Brandschutzfunktion führen kann.

Um die vorerwähnten Nachteile zu vermeiden, wird erfindungsgemäß ein Verglasungselement mit den Merkmalen des hier beigefügten Anspruches 1 vorgeschlagen.

Vorteilhafte Ausgestaltungen der Erfindung sind Gegenstand der Unteransprüche.

Eine vorteilhafte Verwendung des Verglasungselementes sowie ein Verfahren zum Herstellen eines solchen Verglasungselementes sind in den Nebenansprüchen angegeben.

Erfindungsgemäß wird ein Verglasungselement auf nach dem Anspruch 1 der Basis von Holzwerkstoffen geschaffen. Das Verglasungselement hat einen Rahmen, von dessen Rahmenholmen wenigstens ein Rahmenholm aus einem Holzwerkstoff besteht. Das Verglasungselement hat weiter eine Glasscheibe, die in dem Rahmen gehalten ist. Zum Halten der Glasscheibe greifen an dem aus Holzwerkstoff gebildeten Rahmenholm eine erste und eine zweite Glashalteleiste an. Zur Aufnahme der Glashalteleisten ist an der der Glasscheibe zugewandten Seite des Rahmenholms eine dreiseitig begrenzte und zur Glasscheibe hin offene Ausnehmung vorgesehen. Während jedoch nach dem Stand der Technik für jede der beiden Glashalteleisten eine Aufnahmenut vorgesehen ist, werden bei der Erfindung beide Glashalteleisten in einer Ausnehmung aufgenommen. Hierzu ist die Ausnehmung so breit, dass sie die eingreifenden Bereiche der Glashalteleisten mit der Glasscheibe dazwischen aufnehmen kann. Weiter ist zwischen den beiden in dieselbe Ausnehmung eingreifenden Teilbereichen der Glashalteleiste ein Abstandshalter eingesetzt. Der Abstandshalter dient zum Aufrechterhalten des Abstandes zwischen den Glashalteleisten derart, dass diese an den jeweiligen entgegengesetzten Wandungen der Ausnehmung angreifen.

Durch diese Konstruktion kann zunächst eine der beiden Glashalteleisten in die Ausnehmung eingefügt werden, dann der Abstandshalter eingefügt werden, wobei dann nach dem Einsetzen der Glasscheibe erst die zweite Glashalteleiste in den verbleibenden Spalt zwischen dem Abstandshalter und der Wandung der Ausnehmung eingeklemmt wird. Dadurch verringert sich bei der zuerst eingesetzten Glashalteleiste die Gefahr von Beschädigungen des Rahmenholms, die beim Stand der Technik mit einer Beeinträchtigung der Haltefunktion einhergehen kann.

Es verbleibt zwar das Einbringen der zweiten Glashalteleiste durch Einklemmen zwischen dem Abstandshalter und der Ausnehmung. Diese wird jedoch an einer Seite durch den Abstandshalter gehalten. Eventuell entstehende Beschädigungen am Abstandshalter lassen sich weitaus einfacher wieder reparieren als Beschädigungen der Aufnahmenut im Stand der Technik.

Außerdem kann dadurch, dass der Abstandshalter als gesondertes Element ausgeführt ist, eine Materialauswahl des Abstandshalters derart erfolgen, dass Beschädigungen an der Wandung der Ausnahmenut weniger wahrscheinlich werden.

Gerade für Brandschutzzwecke ist eine sichere Halterung der Glasscheibe wichtig. Die Sicherheit der Haltefunktion wird dadurch wesentlich erhöht, dass wenigstens eine erste der beiden Glashalteleisten gerade nicht wie im Stand der Technik als einfaches rechteckiges Leistenprofil ausgeführt ist, sondern eine L-Profilform oder Winkelform aufweist.

Ein erster Schenkel dieses Winkelprofils kann dann am Grund der Ausnehmung anliegen und so durch den auf diesen aufzusetzenden Abstandshalter und die eingesetzte Glasscheibe formschlüssig fixiert werden.

Die Befestigungssicherheit wird auch erhöht, wenn der Abstandshalter und/oder wenigstens eine der beiden Glashalteleisten mittels eines geeigneten Befestigungsmittels zusätzlich fixiert wird. Als Befestigungsmittel werden hierzu vorzugsweise Schrauben eingesetzt, die in Abständen durch die als Leiste ausgeführten Abstandshalter hindurch führen und diesen am Grund der Ausnehmung befestigen.

Wenn, wie zuvor erläutert, die erste der beiden Glashalteleisten als Winkelprofil ausgebildet ist, lässt sich auf diese Art und Weise eine gleichzeitige Befestigung der ersten Glashalteleiste und des Abstandshalters erreichen.

Bei Verwendung von Schrauben ist gleichzeitig eine lösbare Befestigung gegeben, so dass der Abstandshalter auch nach dem vollständigen Einbau des Rahmens nachträglich entfernt und ausgetauscht werden kann. Die Haltewirkung beeinträchtigende Beschädigungen können so nachträglich einfach beseitigt werden.

Eine einfache Herstellung des Abstandshalters lässt sich erreichen, wenn er aus dem gleichen Material wie der Rahmenholm hergestellt ist. In diesem Falle kann aus einem Rohmaterial sowohl der Rahmenholm als auch der Abstandshalter hergestellt werden. Der Abstandshalter kann als Leiste oder auch in Form von mehreren nebeneinander eingefügten Stücken ausgebildet sein.

Aus den vorerwähnten Gründen einer Verringerung der Beschädigungsgefahr des Rahmenholmes kann in vorteilhafter Weise der Abstandshalter aber auch aus einem gegenüber dem Rahmenholm verschiedenen Material ausgebildet sein. Beispielsweise könnte der Abstandshalter weicher oder elastischer ausgeführt sein als das die Ausnehmung berandende Material des Rahmenholmes, so dass bei Schlägen auf die Glashalteleiste das Material des Abstandshalters als Puffer wirkt und so das Risiko einer Beschädigung des Rahmenholmes verringert. Dies kann, wie erläutert, in bevorzugter Weise durch Auswahl des Materials des Abstandshalters geschehen, es wäre aber auch alternativ oder zusätzlich denkbar, die Ausnehmung im Rahmenholm auszukleiden, beispielsweise mit einem Metall-U-Profil zu versehen, in die dann die Glashalteleisten und der Abstandhslater eingefügt werden.

In einer einfachen Form, beispielsweise mit vier solcher Rahmenholme aus Holzwerkstoff, kann das Verglasungselement bei Befestigung der Rahmenholme an einer Wandung oder an benachbarten stationären Elementen als Festverglasung oder Teil einer Festverglasung verwendet werden. Solche Festverglasungen können beispielsweise als Raumteiler zum Aufteilen eines großen Raumes in mehrere kleine Räume oder als Brandaufteilung und Feuerschutzabschluss dienen.

Insbesondere im letzten Fall kann eine solche Festverglasung auch ein Türblatt aufweisen, das ebenfalls in Form des erfindungsgemäßen Verglasungselementes ausgebildet sein kann. Der Rahmen ist dann als Türblattrahmen mit entsprechenden Beschlägen und Schlössern ausgestattet.

Ein Ausführungsbeispiel der Erfindung wird nachfolgend anhand der beigefügten Zeichnung näher erläutert. Darin zeigt die einzige
- Figur: eine Querschnittsansicht durch einen Seitenbereich eines Verglasungselementes.

In der Figur ist eine Querschnittsdarstellung eines Seitenbereiches eines insgesamt mit 10 bezeichneten Verglasungselementes, das beispielsweise ein Teil einer Festverglasung oder ein Teil eines Türblattes sein kann, dargestellt. Das Verglasungselement 10 hat einen aus vier Rahmenholmen gebildeten Rahmen 12, wobei in der Darstellung der beigefügten Figur nur ein Rahmenholm 14 im Querschnitt dargestellt ist. Der Rahmenholm 14 ist in dem Beispiel aus Massivholz gebildet.

Zusätzlich weist das Verglasungselement 10 eine in dem Rahmen 12 gehaltene Glasscheibe 16 auf. Zum Halten der Glasscheibe 16 sind eine erste Glashalteleiste 18 und eine zweite Glashalteleiste 20 vorgesehen, die in einer Ausnehmung 22 an der der Glasscheibe 16 zugewandten Seite 24 des Rahmenholms 14 vorgesehen ist.

In dem dargestellten Beispiel ist die Ausnehmung 22 mittig auf der Seite 24 des Rahmenholmes 14 eingebracht. Die Ausnehmung hat hier eine Rechteckform mit zwei Wandungen 26, 27 und einem Boden oder Grund 28.

Die erste Glashalteleiste 18 hat ein L-Profil oder Winkelprofil mit einem ersten Schenkel 30 und einem zweiten Schenkel 32. Die zweite Glashalteleiste 20 hat ein flaches Rechteckprofil.

Weiter ist zwischen den beiden Glashalteleisten 18, 20 ein Abstandshalter 34, hier in Form einer länglichen Abstandshalteleiste mit rechteckigem Profil eingesetzt.

Die beiden Glashalteleisten 18, 20 sind beide in der gleichen Ausnehmung 22 teilweise eingeführt und ragen mit kantenförmigen, geraden Profilenden 36, 38 aus der Ausnehmung 22 links und rechts der Glasscheibe 16 heraus. Zwischen diesen Profilenden 36, 38 ist der Rand 40 der Glasscheibe 16 unter Zwischenlage von Dichtungsstreifen 42 und damit in mittelbarer Anlage zu den Glashalteleisten 18, 20 aufgenommen.

Der erste Schenkel 30 der ersten Glashalteleiste 18 liegt an dem Grund 28 der Ausnehmung 22 an. Der zweite Schenkel 32 erstreckt sich entlang der ersten Wandung 26 der Ausnehmung 22 und ragt aus der Ausnehmung aus, wobei das freie Ende das Profilende 36 zum Festhalten der Glasscheibe 16 bildet. Der Abstandshalter 34 ist auf dem ersten Schenkel 30 aufsitzend und an dem zweiten Schenkel 32 anliegend angeordnet. Der Abstandshalter 34 und der erste Schenkel 30 sind mittels Befestigungsmitteln in Form von mehreren in Abständen eingebrachten Schrauben 44 an dem Grund 28 der Ausnehmung 22 befestigt. Zusätzlich oder alternativ sind Nieten eingesetzt. Auch eine Verklebung wäre denkbar.

Die Breite B₂₂ der Ausnehmung 22 entspricht der Summe der Dicke des ersten Schenkels 30 und der Dicke der zweiten Glashalteleiste 20 und der Dicke der Glasscheibe 16 und des zusätzlichen für die Dichtungsstreifen 42 vorgesehenen Raumes.

Die Breite B₃₄ des Abstandshalters 34 ist derart gewählt, dass bei Anlage des ersten Schenkels 30 an die erste Wandung 26 und Anlage des Abstandshalter 34 an dem ersten Schenkel 30 zwischen dem Abstandshalter 34 und der zweiten Wandung 27 ein Spalt 48 entsteht, der so breit bemessen ist, dass er das dem Profilende 38 gegenüberliegende Profilende 50 nach Art einer Nut-Feder-Verbindung unter Klemmwirkung aufnehmen kann.

In dem dargestellten Beispiel ist die Abstandshalteleiste, die den Abstandshalter 34 bildet, so wie der Rahmenholm 14 aus Massivholz gebildet. Bevorzugt wird hierzu eine gegenüber dem Holzwerkstoff des Rahmenholmes 14 weichere Holzsorte ausgewählt.

Zwischen der Stirnseite der Glasscheibe 16 und dem Abstandshalter 34 ist noch ein weiterer Dichtungsstreifen 52 eingesetzt, der bei einer Verwendung des Verglasungselementes 10 zu Brandschutzzwecken aus einem Brandschutzmaterial, beispielsweise einem bei Wärmeeinfluss Feuchtigkeit abgebenden Material oder einem bei Wärmeeinfluss aufschäumenden Material, gebildet sein kann.

Zur Herstellung des Verglasungselementes 10 wird wie folgt vorgegangen.

Zunächst wird in jedem Rahmenholm 14 des Rahmens 12 an der der Glasscheibe 16 zuzuwendenden Seite 24 die Ausnehmung 22 angebracht. In diese Ausnehmung wird die erste Glashalteleiste 18 derart angebracht, dass der erste Schenkel 30 auf dem Grund 28 und der zweite Schenkel 32 an der ersten Wandung 26 anliegt. Dann wird die den Abstandshalter 34 bildende Abstandshalteleiste in Anlage an den ersten Schenkel 30 und an den zweiten Schenkel 32 eingefügt. Der Abstandshalter 34 und die erste Glashalteleiste 18 werden dann mittels der Schrauben 44 in der Ausnehmung 22 verschraubt. Anschließend wird der Dichtungsstreifen 52 und der erste der beiden Dichtungsstreifen 42 eingefügt und die Glasscheibe 16 eingesetzt. Dann wird das als Feder wirkende Ende 50 der zweiten Glashalteleiste in dem Spalt 48 eingetrieben und der zweite Dichtungsstreifen 42 zur festen Halterung der Glasscheibe 16 eingebracht.

Die Dichtungsstreifen 42 können, wie gut bekannt, aus Silikon gefertigt und in den Spalt zwischen den Profilenden 36, 38 und der Glasscheibe 16 in zunächst flüssiger Form eingebracht werden, wo sie sich zu den Dichtungsstreifen 42 verfestigen.

### Bezugszeichenliste

- 10: Verglasungselement
- 12: Rahmen
- 14: Rahmenholm
- 16: Glasscheibe
- 18: erste Glashalteleiste
- 20: zweite Glashalteleiste
- 22: Ausnehmung
- 24: der Glasscheibe zugewandten Seite des Rahmenholms
- 26: erste Wandung
- 27: zweite Wandung
- 28: Grund
- 30: erster Schenkel
- 32: zweiter Schenkel
- 34: Abstandshalter
- 36: Profil-Ende
- 38: Profil-Ende
- 40: Rand der Glasscheibe
- 42: Dichtungsstreifen
- 44: Schrauben
- 48: Spalt
- 50: als Feder wirkendes Profilende
- 52: Dichtungsstreifen
- B₂₂: Breite der Ausnehmung
- B₃₄: Breite des Abstandshalters

## Patentansprüche

1. Verglasungselement (10) auf der Basis von Holzwerkstoffen mit einem Rahmen (12), der wenigstens einen Rahmenholm (14) aus einem Holzwerkstoff aufweist und einer in dem Rahmen (12) mittels an dem Rahmenholm (14) angreifender Glashalteleisten (18, 20) befestigten Glasscheibe (16),
wobei der Rahmenholm (14) an seiner der Glasscheibe (16) zugewandten Seite (24) eine dreiseitig (26, 27, 28) begrenzte und zur Glasscheibe (16) hin offene Ausnehmung (22) zur Aufnahme einer der Glashalteleisten (18, 20) hat,
wobei die Breite (B₂₂) der Ausnehmung wenigstens der Summe der Dicken der Glasscheibe (16) und beider Glashalteleisten (18, 20) entspricht,
und wobei beide Glashalteleisten (18, 20) in diese eine Ausnehmung (22) teilweise eingreifen und mit je einem aus der Ausnehmung (22) herausragenden Ende (36, 38) den Rand (40) der Glasscheibe (16) zwischen sich aufnehmen, **dadurch gekennzeichnet, dass** zwischen den beiden in die Ausnehmung (22) eingreifenden Teilbereichen der Glasleisten (18, 20) ein von dem Rahmenholm (14) getrennt ausgeführter Abstandshalter (34) zum Fixieren wenigstens einer der Glashalteleisten (20) eingesetzt ist.

2. Verglasungselement (10) nach Anspruch 1,
**dadurch gekennzeichnet,**
**dass** eine erste Glashalteleiste (18) der beiden Glashalteleisten (18, 20) ein Winkelprofil oder L-Profil mit zwei Schenkeln (30, 32) hat, von denen ein erster Schenkel (30) zwischen dem Abstandshalter (34) und dem Grund (28) der Ausnehmung (22) angeordnet ist und der zweite Schenkel (32) das aus der Ausnehmung (22) herausragende Ende (36) zum Festhalten des Glasscheiben-Randes (40) aufweist.

3. Verglasungselement (10) nach einem der voranstehenden Ansprüche,
**dadurch gekennzeichnet,**
**dass** der Abstandshalter (34) an dem Rahmenholm (14) mittels Befestigungsmittel (44) befestigt ist.

4. Verglasungselement (10) nach Anspruch 3,
**dadurch gekennzeichnet,**
**dass** der Abstandshalter (34) an dem Rahmenholm (14) lösbar befestigt und/oder angeschraubt ist.

5. Verglasungselement (10) nach Anspruch 2 oder nach einem der voranstehenden Ansprüche, soweit auf Anspruch 2 zurückbezogen,
**dadurch gekennzeichnet,**
**dass** der erste Schenkel (30) mittels Befestigungsmittel (44) an dem Rahmenholm (14) befestigt ist.

6. Verglasungselement (10) nach Anspruch 5,
**dadurch gekennzeichnet,**
**dass** die Befestigungsmittel (44) sowohl den ersten Schenkel (30) als auch den Abstandshalter (34) an dem Rahmenholm (14) befestigen.

7. Verglasungselement (10) nach einem der voranstehenden Ansprüche,
**dadurch gekennzeichnet,**
**dass** von den beiden Glashalteleisten (18, 20) eine zweite Glashalteleiste (20) einen nach Art einer Feder einer Nut-Feder-Verbindung ausgebildeten Profilbereich (50) hat, der in der Ausnehmung (22) zwischen dem Abstandshalter (34) und einer Wandung (27) der Ausnehmung (22) fixiert ist.

8. Verglasungselement (10) nach einem der voranstehenden Ansprüche, **dadurch gekennzeichnet,**
**dass** von den beiden Glashalteleisten (18, 20) eine zweite Glashalteleiste (20) insgesamt ein flaches im wesentlichen rechteckiges Querschnittsprofil hat.

9. Verglasungselement (10) nach Anspruch 7 oder 8,
**dadurch gekennzeichnet,**
**dass** die Dicke des in die Ausnehmung eingreifenden Bereichs (50) der zweiten Glashalteleiste (20) derart gewählt ist, dass der eingreifende Bereich (50) zwischen der Wandung (27) der Ausnehmung (27) und dem zwischen den Glashalteleisten (18, 20) eingesetzten Abstandshalter (34) eingeklemmt ist.

10. Verglasungselement (10) nach einem der voranstehenden Ansprüche,
**dadurch gekennzeichnet,**
**dass** der Abstandshalter (34) aus dem gleichen Material wie der Rahmenholm (14), insbesondere aus Massivholz, gefertigt ist.

11. Verglasungselement nach einem der Ansprüche 1 bis 9,
**dadurch gekennzeichnet,**
**dass** der Abstandshalter (34) aus einem gegenüber dem Material des Rahmenholmes (14) weicheren und/oder elastischerem Material gefertigt ist.

12. Verglasungselement (10) nach einem der voranstehenden Ansprüche,
**dadurch gekennzeichnet,**
**dass** der Abstandshalter (34) bündig mit der die Ausnehmung (22) umgebenden Seitenwand des Rahmenholmes (14) in die Ausnehmung (22) eingesetzt ist.

13. Verwendung des Verglasungselementes (10) nach einem der voranstehenden Ansprüche als stationärer Teil einer Festverglasung oder als Türblatt.

14. Verwendung nach Anspruch 13,
**dadurch gekennzeichnet,**
**dass** die Festverglasung bzw. das Türblatt Teil eines Feuerschutzabschlusses ist.

15. Verfahren zum Herstellen eines Verglasungselements (10) mit einem Rahmen (12), von dem wenigstens ein Rahmenholm (14) aus Holzwerkstoffen gebildet ist, und einer in dem Rahmen (12) an dem Rahmenholm (14) mittels einer ersten (18) und einer zweiten (20) Glashalteleiste gehaltenen Glasscheibe (16), wobei der Rahmenholm (14) an einer der Glasscheibe (16) zugewandten Seite (24) mit einer dreiseitigen (26, 27, 28) nutförmigen Ausnehmung versehen ist,
mit den folgenden Schritten:
a) Einführen der winkelprofilförmigen ersten Glashalteleiste (18') in die Ausnehmung (22), so dass ein erster Schenkel (30) am Grund (28) der Ausnehmung (22) und ein zweiter Schenkel (32) an einer ersten Seitenwandung (26) der Ausnehmung (22) mit einem Ende (36) aus der Ausnehmung (22) ragend anliegt,
b) Einsetzen eines Abstandshalters (34) in die Ausnehmung (22) in Anlage an beide Schenkel (30, 32) der Glashalteleiste (18), so dass zwischen dem Abstandhalter (34) und der gegenüberliegenden zweiten Wandung (27) der Ausnehmung (22) ein Spalt (48) verbleibt,
c) Einsetzen der Glasscheibe (16) unter unmittelbarer oder bevorzugt mittelbarer (52, 42) Anlage an den Abstandshalter (34) und an das freie Ende (36) des zweiten Schenkels (32),
d) Einklemmen eines in Form einer Feder nach Art einer Nut-Feder-Verbindung ausgebildeten Bereichs (50) der zweiten Glashalteleiste (20) in den Spalt (48).

16. Verfahren nach Anspruch 15,
**dadurch gekennzeichnet,**
**dass** vor Schritt c) die erste Glashalteleiste (18) und der Abstandshalter (34) mittels eines Befestigungsmittels (44) an dem Grund (28) der Ausnehmung (34) befestigt werden.

17. Verfahren nach einem der voranstehenden Ansprüche,
**dadurch gekennzeichnet,**
**dass** zwischen der Glasscheibe (16) und den Glashalteleisten (18, 20) Dichtungsmittel (42) eingefügt werden und/oder
**dass** zwischen der Glasscheibe (16) und dem Abstandshalter (34) Dichtungsmittel und/oder Brandschutzmittel eingefügt werden.

## Claims

1. Glazing element (10) on the basis of wooden materials including a frame (12) which has at least one frame pillar (14) made of a wooden material and a glass pane (16) which is fixed within said frame (12) by means of glass supporting bars (18, 20) engaging on said frame pillar (14), wherein said frame pillar (14) has on its side (24) facing the glass pane (16) a recess (22) which is limited on three sides (26, 27, 28) and which is open towards the glass pane (16), for receiving one of the glass supporting bars (18, 20),
wherein the width (B₂₂) of the recess corresponds at least to the sum of the thicknesses of the glass pane (16) and both glass supporting bars (18, 20),
and wherein both glass supporting bars (18, 20) partly engage in said one recess (22), receiving between them the rim (40) of the glass pane (16) with their respective ends (36, 38) protruding from said recess (22),
**characterized in that**
between the said part-portions of the glass supporting bars (18, 20) engaging in the recess (22) a spacer (34) that is formed separately from the frame pillar (14) is inserted for fixing at least one of said glass supporting bars (20).

2. Glazing element (10) according to claim 1,
**characterized in that**
a first glass supporting bar (18) of said two glass supporting bars (18, 20) has an angular profile or an L-profile with two legs (30, 32), a first leg (30) thereof being arranged between said spacer (34) and the bottom (28) of the recess (22) and the second leg (32) including said end (36) protruding from said recess (22) for retaining said glass pane rim (40).

3. Glazing element (10) according to one of the preceding claims,
**characterized in that**
said spacer (34) is fixed to the frame pillar (14) by fixing means (44).

4. Glazing element (10) according to claim 3,
**characterized in that**
said spacer (34) is removably fixed and/or screwed to the frame pillar (14).

5. Glazing element (10) according to claim 2 or according to one of the preceding claims, as far as back-referenced to claim 2,
**characterized in that**
the first leg (30) is fixed to the frame pillar (14) through fixing means (44).

6. Glazing element (10) according to claim 5,
**characterized in that**
said fixing means (44) fix both the first leg (30) and the spacer (34) to the frame pillar (14).

7. Glazing element (10) according to one of the preceding claims,
**characterized in that**
of said two glass supporting bars (18, 20) a second glass supporting bar (20) includes a profile portion (50) formed in the fashion of a tongue and groove connection, which profile portion (50) is fixed within the recess (22) between the spacer (34) and a wall (27) of the recess (22).

8. Glazing element (10) according to one of the preceding claims,
**characterized in that**
of said two glass supporting bars (18, 20) a second glass supporting bar (20) all in all has a flat and substantially rectangular cross-sectional profile.

9. Glazing element (10) according to claim 7 or 8,
**characterized in that**
the thickness of portion (50) of the second glass supporting bar (20) engaging in the recess is selected so that the engaging portion (50) is clamped between the wall (27) of the recess (27) and the spacer (34) inserted between the glass supporting bars (18, 20).

10. Glazing element (10) according to one of the preceding claims,
**characterized in that**
the spacer (34) is made from the same material as the frame pillar (14), in particular from solid wood.

11. Glazing element (10) according to one of the claims 1 to 9,
**characterized in that**
the spacer (34) is made from a material which is softer and/or more elastic compared to the material of the frame pillar (14).

12. Glazing element (10) according to one of the preceding claims,
**characterized in that**
the spacer (34) is inserted in the recess (22) flush with the side wall of the frame pillar (14) surrounding the recess (22).

13. Use of the glazing element (10) according to one of the preceding claims as a stationary part of a fixed glazing or as a door leaf.

14. Use according to claim 13,
**characterized in that**
the fixed glazing or the door leaf are part of a fire-protective closure.

15. Method for the production of a glazing element (10) having a frame (12), of which at least a frame pillar (14) is made from wooden materials, and having a glass pane (16) held within said frame (12) on said frame pillar (14) by means of first (18) and a second (20) glass supporting bar, said frame pillar (14) being provided with a three-sided (26, 27, 28) groove-shaped recess on a side (24) facing the glass pane (16),
said method comprising the following steps:
a) inserting the angular profile-shaped first glass supporting bar (18') in the recess (22), so that a first leg (30) rests against the bottom (28) of the recess (22) and a second leg (32) rests against a first side wall (26) of the recess (22) so as to protrude from said recess (22) with one end (36),
b) inserting a spacer (34) in the recess (22) abutting against both legs (30, 32) of the glass supporting bar (18), so that a gap (48) is left between said spacer (34) and the opposite second wall (27) of the recess (22),
c) inserting the glass pane (16) so as to indirectly or preferably directly (52, 42) abut against the spacer (34) and the free end (36) of second leg (32),
d) clamping a portion (50) of the second glass supporting bar (20) which is designed in the form of a tongue in the fashion of a groove and tongue connection into the gap (48).

16. Method according to claim 15,
**characterized in that**
prior to step (c) the first glass supporting bar (18) and the spacer (34) are fixed to the bottom (28) of the recess (34) by a fixing means (44).

17. Method according to one of the preceding claims,
**characterized in that**
between the glass pane (16) and the glass supporting bars (18, 20) sealing means (42) are inserted and/or
that between the glass pane (16) and the spacer (34) sealing means and/or fire protection means are inserted.

## Revendications

1. Elément de vitrage (10) sur la base des matières en bois, avec un châssis (12) qui comporte un chapeau de châssis (14) en un matériau en bois, et avec une vitre (16) fixée dans le châssis (12) au moyen de listons de support de vitre (18, 20) qui engagent sur le chapeau de châssis,
le chapeau de châssis (14) ayant sur son côté (24) qui face la vitre (16) un creux (22) limité à trois côtés (26, 27, 28) et ouvert vers la vitre, pour recevoir un des listons de support de vitre (18, 20),
l'épaisseur (B₂₂) du creux correspondant au moins à la somme des épaisseurs des vitres (16) et des deux listons de support de vitre (18, 20),
et les deux listons de support de vitre (18, 20) partiellement engageant dans ce creux (22) et recevant entre eux le bord (40) de la vitre (16) par l'une respectivement des extrémités (36, 38) qui font saillie du creux,
**caractérisé en ce qu'**entre les deux zones partielles des listons de support de vitre (18, 20) qui engagent dans le creux (22) est insérée une entretoise (34) formée séparément du chapeau de châssis (14), pour fixer au moins un des listons de support de vitre (20).

2. Elément de vitrage (10) selon la revendication 1,
**caractérisé en ce**
**qu'**un premier liston de support de vitre (18) des deux listons de support de vitre (18, 20) a un profilé angulaire ou un profilé en forme de L avec deux branches (30, 32), dont une première branche (30) est arrangée entre l'entretoise (34) et le fond (28) du creux (22), et dont la seconde branche (32) comporte l'extrémité (36) qui fait saillie du creux (22), pour retenir le bord de la vitre (40).

3. Elément de vitrage (10) selon l'une quelconque des revendications précédentes, **caractérisé en ce**
**que** l'entretoise (34) est fixée sur le chapeau de châssis (14) par un moyen de fixation (44).

4. Elément de vitrage (10) selon la revendication 3,
**caractérisé en ce**
**que** l'entretoise (34) est fixée et/ou vissée sur le chapeau de châssis (14) de manière détachable.

5. Elément de vitrage (10) selon la revendication 2 ou selon l'une quelconque des revendications précédentes, tant qu'ils fassent référence à la revendication 2, **caractérisé en ce**
**que** la première branche (30) est fixée sur le chapeau de châssis (14) par moyens de fixation (44).

6. Elément de vitrage (10) selon la revendication 5,
**caractérisée en ce**
**que** les moyens de fixation (44) fixent sur le chapeau de châssis (14) non seulement la première branche (30) mais aussi l'entretoise (34).

7. Elément de vitrage (10) selon l'une quelconque des revendications précédentes, **caractérisé en ce**
**qu'**un second liston de support de vitre (20) des deux listons de support de vitre (18, 20) a une zone de profilé (50) formée comme une liaison en languette et rainure, ladite zone de profilé (50) étant fixée dans le creux (22) entre l'entretoise (34) et une paroi (27) du creux (50).

8. Elément de vitrage (10) selon l'une quelconque des revendications précédentes, **caractérisé en ce**
**qu'**un second liston de support de vitre (20) des deux listons de support
de vitre (18, 20) a en tout un profil en travers plat et essentiellement rectangulaire.

9. Elément de vitrage (10) selon la revendication 7 ou 8,
**caractérisé en ce**
**que** l'épaisseur de la zone (50) du second liston de support de vitre (20) qui engage dans le creux est choisie de sorte que la zone d'engagement (50) est pincée entre la paroi (27) du creux (22) et l'entretoise (34) insérée entre les listons de support de vitre (18, 20).

10. Elément de vitrage (10) selon l'une quelconque des revendications précédentes, **caractérisé en ce**
**que** l'entretoise (34) est fabriquée du même matériau que le chapeau de châssis (14), particulièrement du bois massif.

11. Elément de vitrage selon l'une quelconque des revendications 1 à 9,
**caractérisé en ce**
**que** l'entretoise (34) est fabriquée d'un matériau qui est plus souple et/ou élastique que le matériau du chapeau de châssis (14).

12. Elément de vitrage (10) selon l'une quelconque des revendications précédentes, **caractérisé en ce**
**que** l'entretoise (34) est installée dans le creux (22) de manière affleurée avec la paroi latérale du chapeau de châssis (14) entourant le creux (22).

13. Utilisation de l'élément de vitrage (10) selon l'une quelconque des revendications précédentes comme une partie stationnaire d'un vitrage fixe ou comme un vantail de porte.

14. Utilisation selon la revendication 13,
**caractérisée en ce que** le vitrage ou le vantail de porte forment partie d'une clôture de protection contre le feu.

15. Procédé pour la manufacture d'un élément de vitrage (10) avec un châssis (12), dont au moins un chapeau de châssis (14) est formé de matériaux en bois, et avec une vitre (16) qui est retenue dans le châssis (12) sur le chapeau de châssis (14) au moyen d'un premier (18) et un second (20) liston de support de vitre, le chapeau de châssis (14) étant muni d'un creux à trois côtés (26, 27, 28) en forme de rainure sur le côté qui face la vitre (16), ledit procédé comprenant les étapes suivantes:
a) insérer le premier liston de support de vitre (18') en forme d'un profilé angulaire dans le creux (22) de telle manière qu'une première branche (30) prend appui sur le fond (28) du creux (22) et qu'une seconde branche (32) s'appuie contre une première paroi latérale (26) du creux (22) de telle manière qu'elle fait saillie de creux (22),
b) insérer dans le creux (22) une entretoise (34) de sorte qu'elle prend appui sur les deux branches (30, 32) si qu'entre l'entretoise (34) et la deuxième paroi opposée (27) du creux (22) est laissée une fente (48);
c) insérer la vitre (16) de sorte qu'elle prend appui sur l'entretoise (34) et sur l'extrémité libre (36) de la seconde branche (32) indirectement ou de préférence directement (52, 42),
d) pincer dans la fente (48) une zone (50) du second liston de support de vitre (20), zone qui est formée comme une liaison en languette et rainure.

16. Procédé selon la revendication 15,
**caractérisé en ce**
**que** avant l'étape c) le premier liston de support de vitre (18) et l'entretoise (34) sont fixés sur le fond (28) du creux (22) par un moyen de fixation (44).

17. Procédé selon l'une quelconque des revendications précédentes,
**caractérisé en ce**
**qu'**entre la vitre (16) et les listons de support de vitre (18, 20) sont installés de moyens d'étanchéité (42) et/ou
**qu'**entre la vitre (16) et l'entretoise (34) sont installés de moyens d'étanchéité et/ou de protection contre le feu.
